# EUROPÄISCHE PATENTSCHRIFT

(11) **EP 0 878 431 B1**
(45) Veröffentlichungstag und Bekanntmachung des Hinweises auf die Patenterteilung: **05.03.2003**
(21) Anmeldenummer: 98108077.3
(22) Anmeldetag: 04.05.1998
(51) Int. Cl.: B66B 23/02, B66B 21/04

(54) **Fahrtreppe oder Fahrsteig mit Rückgrat**
Escalator or moving walkway with backbone girder
Escalier ou tapis roulant avec poutre dorsale

(30) Priorität: 15.05.1997 EP 97810299
(43) Veröffentlichungstag der Anmeldung: 18.11.1998
(73) Patentinhaber: INVENTIO AG, CH-6052 Hergiswil NW (CH)
(72) Erfinder: Lunardi, Gerhard, 1120 Wien (AT)

(56) Entgegenhaltungen:
- CH-A- 290 983
- DE-A- 2 640 188
- DE-A- 3 228 314
- DE-C- 951 232
- GB-A- 772 722

## Beschreibung

Die Erfindung betrifft eine Fahrtreppe oder einen Fahrsteig bestehend aus Balustrade mit Handlauf, Balustradensockel, Stufen bzw. Platten für den Transport von Personen und Gegenständen und aus Tragkörper und Führungsträger mit Führungen für die Stufen bzw. Platten und Handlauf.

Aus der Patentschrift CH 290983 ist eine Fahrtreppe bekannt geworden, bei der die Wände nach dem Grundsatz des Leichtbaus zur Bildung von Trägern verwendet werden, welche die Nutzlast und das Eigengewicht aufnehmen und auf die Auflager übertragen. Der durch Innenwand, Aussenwand, Obergurt, Untergurt gebildete Kastenträger ist in regelmässigen Abständen durch innere Querwände unterteilt, wodurch die Innenwand und Aussenwand gegen Ausknicken gesichert werden, wobei der Hohlkörper bei geringem Gewicht eine hohe Tragfähigkeit aufweist.

Ein Nachteil der bekannten Einrichtung liegt darin, dass sich diese Trägerkonstruktion lediglich für die Aufnahme von durch Nutzlast und Eigengewicht hervorgerufene vertikale Kräfte eignet.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Fahrtreppe oder einen Fahrsteig mit einer über einen weiten Spannweitenbereich verdrehsteifen und quersteifen Konstruktion zu schaffen.

Die durch die Erfindung erreichten Vorteile sind im wesentlichen darin zu sehen, dass seitliche Kräfte hervorgerufen beispielsweise durch Erdbeben, Wind oder mutwillige Schwingungserregungen von Benutzern ohne Wirkung bleiben. Seitliche Ausweichungen wie auch Verwindungen des Tragkörpers sind auch bei zunehmender Spannweite der Fahrtreppe bzw. Fahrsteiges nicht möglich. Weiter vorteilhaft ist die einfache Tragkörperkonstruktion, die kein aufwendiges Fachwerk aufweist.

Im folgenden wird die Erfindung anhand von lediglich einen Ausführungsweg darstellenden Zeichnungen näher erläutert.
Es zeigen:
- Fig. 1: einen Fahrsteig im Seitenriss mit einem erfindungsgemässen Rückgrat,
- Fig. 2: einen Schnitt entlang der Linie A-A der Fig. 1 mit Einzelheiten des Fahrsteiges und des Rückgrates,
- Fig. 3: einen Fahrsteig mit einem innerhalb eines Tragkörpers angeordneten Rückgrat,
- Fig. 4: einen Fahrsteig mit einem unterhalb des Tragkörpers angeordneten Rückgrat und
- Fig. 5 bis Fig. 7: Varianten des Fahrsteiges gemäss Fig. 4.

In den Fig. 1 bis 7 ist mit 1 ein Fahrsteig bezeichnet, der ein erstes Stockwerk 2 mit einem zweiten Stockwerk 3 verbindet. Als Fördermittel für Personen und Gegenstände sind einen Steig bildende Platten 4 vorgesehen. Bei Fahrtreppen dienen anstelle der Platten 4 Stufen als Transportmittel. Seitlich wird der Fahrsteig 1 durch Balustraden 5 beispielsweise aus Glas begrenzt. Jede Balustrade 5 trägt einen sich mit der Geschwindigkeit der Platten 4 fortbewegender Handlauf 6. Als Tragmittel für die Platten 4 bzw. Stufen dient ein Tragkörper 7. In einem unteren Teil 8 des Tragkörpers 7 ist ein hohlkörperartiges Rückgrat 9 angeordnet, welches seitliche Kräfte aufnehmen kann und verdrehsteif ist.

Fig. 2 zeigt einen Querschnitt des Fahrsteiges 1 mit einem Rückgrat 9. Querstege 7.1 verbinden den linken Tragkörper 7 mit dem rechten Tragkörper 7. Am Tragkörper 7 ist eine Aussenverkleidung 10, ein Balustradensockel 11 und ein Führungsträger 12 angeordnet. Der Führungsträger 12 weist erste Führungen 12.1 für die vorlaufenden Platten 4, zweite Führungen 12.2 für die rücklaufenden Platten 4.1 und dritte Führungen 12.3 für den rücklaufenden Handlauf 6.1 auf.

Das im unteren Teil 8 beispielsweise zwischen zwei Querstegen 7.1 angeordnete Rückgrat 9 besteht beispielsweise aus mindestens einer dünnwandigen in sich geschlossenen als Vierkantrohr ausgebildeten Blechkonstruktion 9.1, welche beispielsweise aus verschweissten Blechbiegeteilen gefertigt werden kann. Zur Aussteifung können in der Blechkonstruktion 9.1 Zwischenwände 9.2 eingezogen werden. Das Rückgrat 9 kann auch zwischen den vorlaufenden Platten 4 und den rücklaufenden Platten 4.1 angeordnet werden. Der Fahrsteig 1 bzw. die Fahrtreppe kann auch mehrere beispielsweise zwischen den Platten 4, 4.1 und im unteren Teil 8 des Tragkörpers 7 angeordnete Rückgrate 9 aufweisen. Das Rückgrat 9 kann auch aus mehreren nebeneinanderliegenden und/oder untereinanderliegenden Rohren bestehen. Auch vom Vierkantquerschnitt abweichende Rohrquerschnitte sind möglich, wobei das horizontale Flächenträgheitsmoment möglichst gross sein soll. Das zusätzliche Eigengewicht des Rückgrates 9 soll jedoch möglichst klein bleiben. In sich geschlossene Rohre sind extrem verdrehsteif, wodurch nicht nur seitliche Ausweichungen sondern auch Verwindungen des Tragkörpers 7 eliminiert werden.

Fig. 3 zeigt einen Fahrsteig 1 mit einem innerhalb des Tragkörpers 7 angeordneten Rückgrat 9. Bei dieser Variante ist das Rückgrat 9 als Blech- oder Sandwichkonstruktion 9.1 ausgeführt und kann ausgeschäumt oder mit einem Füllmaterial 9.3 gefüllt sein.

Fig. 4 bis 7 zeigen einen Fahrsteig 1 mit einem unterhalb des Tragkörpers 7 bzw. ausserhalb des den Tragkörper 7 bildenden Fachwerkes angeordneten Rückgrat 9. Bei diesen Varianten ist das Rückgrat 9 als Blechkonstruktion 9.1 mit Profilrohren 9.4 oder als Sandwichkonstruktion ausgeführt und kann ausgeschäumt oder mit einem Füllmaterial 9.3 gefüllt sein. Bei dieser Anordnung ist eine seitenwindunempfindliche Formgebung möglich, was insbesondere bei im Freien angeordneten Fahrsteigen 1 wegen Windbelastungen von Bedeutung ist.

## Patentansprüche

1. Fahrtreppe oder Fahrsteig (1) bestehend aus Balustrade (5) mit Handlauf (6), Balustradensockel (11), Stufen bzw. Platten (4) für den Transport von Personen und Gegenständen und aus Tragkörper (7) und Führungsträger (12) mit Führungen (12.1, 12.2, 12.3) für die Stufen bzw. Platten (4) und Handlauf (6),
**dadurch gekennzeichnet,**
**dass** an der Fahrtreppe oder am Fahrsteig (1) mindestens ein hohlkörperartiges Rückgrat (9) vorgesehen ist, das verwindungssteif ist und seitlich an der Fahrtreppe bzw. am Fahrsteig (1) angreifende Kräfte aufnehmen kann.

2. Fahrtreppe oder Fahrsteig nach Anspruch 1,
**dadurch gekennzeichnet,**
**dass** das Rückgrat (9) in einem unteren Teil (8) des Tragkörpers (7) und/oder zwischen den vorlaufenden Stufen bzw. Platten (4) und den rücklaufenden Stufen bzw. Platten (4.1) angeordnet ist.

3. Fahrtreppe oder Fahrsteig nach den Ansprüchen 1 und 2,
**dadurch gekennzeichnet,**
**dass** das Rückgrat (9) ein in sich geschlossenes Rohr (9.1) ist.

4. Fahrtreppe oder Fahrsteig nach Anspruch 3,
**dadurch gekennzeichnet,**
**dass** das Rohr (9.1) aus dünnwandigen Blechbiegeteilen gefertigt ist.

5. Fahrtreppe oder Fahrsteig nach Anspruch 1,
**dadurch gekennzeichnet,**
**dass** das Rückgrat (9) im unteren Teil (8) innerhalb des Tragkörpers (7) angeordnet ist und als Blech- oder Sandwichkonstruktion ausgeführt ist.

6. Fahrtreppe oder Fahrsteig nach Anspruch 1,
**dadurch gekennzeichnet,**
**dass** das Rückgrat (9) unterhalb des Tragkörpers 7 bzw. ausserhalb des den Tragkörper (7) bildenden Fachwerkes angeordnet ist und als Blech- oder Sandwichkonstruktion mit einer Formgebung ausgeführt ist, die einen Querschnitt aufweist, der in der Mitte mindestens so hoch ist wie aussen.

7. Fahrtreppe oder Fahrsteig nach den Ansprüchen 5 und 6,
**dadurch gekennzeichnet,**
**dass** das Rückgrat (9) ausgeschäumt oder mit einem Füllmaterial gefüllt ist.

## Claims

1. Escalator or travelling walkway (1) consisting of balustrade (5) with handrail (6), balustrade pedestal (11), steps or plates (4) for the transport of persons and objects, and support bodies (7) and guide supports (12) with guides (12.1, 12.2, 12.3) for the steps or plates (4) and handrail (6), **characterised in that** at least one spine (9), which is like a hollow body and which is stiff in torsion and can absorb forces applied laterally to the escalator or travelling walkway (1), is provided at the escalator or travelling walkway (1).

2. Escalator or travelling walkway according to claim 1, **characterised in that** the spine (9) is arranged in a lower part (8) of the support body (7) and/or between the outgoing steps or plates (4) and the returning steps or plates (4.1).

3. Escalator or travelling walkway according to claims 1 and 2, **characterised in that** the spine (9) is a tube (9.1) closed in itself.

4. Escalator or travelling walkway according to claim 3, **characterised in that** the tube (9.1) is made of thin-walled flexible sheet elements.

5. Escalator or travelling walkway according to claim 1, **characterised in that** the spine (9) is arranged in the lower part (8) within the support body (7) and is executed as a sheet or sandwich construction.

6. Escalator or travelling walkway according to claim 1, **characterised in that** the spine (9) is arranged under the support body (7) or outside the framework forming the support body (7) and is executed as a sheet or sandwich construction with a shape having a cross-section which is at least as high in the middle as at the outside.

7. Escalator or travelling walkway according to claims 5 and 6, **characterised in that** the spine (9) is foam-filled or filled with a filler material.

## Revendications

1. Escalier ou trottoir roulant (1) composé d'une balustrade (5) avec une main courante (6), d'un socle de balustrade (11), de marches ou de plaques (4) pour le transport de personnes et d'objets, et d'un corps de support (7) et d'un support de guidage (12) avec des guides (12.1, 12.2, 12.3) pour les marches ou les plaques (4) et la main courante (6),
**caractérisé en ce qu'**il est prévu sur l'escalier ou le trottoir roulant (1) au moins une poutre dorsale en forme de corps creux (9) qui est rigide en torsion et qui peut recevoir des forces agissant latéralement sur l'escalier ou le trottoir roulant (1).

2. Escalier ou trottoir roulant selon la revendication 1, **caractérisé en ce que** la poutre dorsale (9) est disposée dans une partie inférieure (8) du corps de support (7) et/ou entre les marches ou plaques qui avancent (4) et les marches ou plaques qui reviennent (4.1).

3. Escalier ou trottoir roulant selon les revendications 1 et 2, **caractérisé en ce que** la poutre dorsale (9) est constituée par un tube fermé (9.1).

4. Escalier ou trottoir roulant selon la revendication 3, **caractérisé en ce que** le tube (9.1) est fabriqué à partir de pièces de tôle pliées à paroi mince.

5. Escalier ou trottoir roulant selon la revendication 1, **caractérisé en ce que** la poutre dorsale (9) est disposée dans la partie inférieure (8) à l'intérieur du corps de support (7) et se présente sous la forme d'une construction en tôle ou sandwich.

6. Escalier ou trottoir roulant selon la revendication 1, **caractérisé en ce que** la poutre dorsale (9) est disposée au-dessous du corps de support (7) ou à l'extérieur de l'ossature qui forme celui-ci, et se présente sous la forme d'une construction en tôle ou sandwich avec une forme qui présente une section transversale au moins aussi haute au milieu qu'à l'extérieur.

7. Escalier ou trottoir roulant selon les revendications 5 et 6, **caractérisé en ce que** la poutre dorsale (9) est garnie de mousse ou est remplie d'un matériau de remplissage.
